# EUROPÄISCHE PATENTSCHRIFT

(11) **EP 0 301 135 B1**
(45) Veröffentlichungstag und Bekanntmachung des Hinweises auf die Patenterteilung: **27.03.1991**
(21) Anmeldenummer: 87119298.5
(22) Anmeldetag: 29.12.1987
(51) Int. Cl.: B65D 47/26

(54) **Behälterverschluss mit einziehbarer Schwenktülle**
Container closure with retractable turnspout
Fermeture de réceptacle avec bec rétractible rotatif

(30) Priorität: 27.07.1987 US 77909
(43) Veröffentlichungstag der Anmeldung: 01.02.1989
(73) Patentinhaber: Zeller Plastik GmbH, 56856 Zell (DE)
(72) Erfinder: Thanisch, Klaus, D-5583 Zell/Mosel (DE)
(74) Vertreter: Schroeter, Helmut

(56) Entgegenhaltungen:
- GB-A- 2 104 496
- US-A- 3 094 255
- US-A- 3 371 827
- US-A- 3 847 313

## Beschreibung

Die Erfindung bezieht sich auf einen Verschluß aus Kunststoff an einem Behälter (insbesondere einer Flasche), der zur Aufnahme und Abgabe von Flüssigkeiten oder Pasten dient. Der Verschluß dieses Behälters hat eine einziehbare Schwenktülle, und im übrigen die im Oberbegriff von Anspruch 1 genannten Bestandteile. In den folgenden Ausführungen werden auch die in den Ansprüchen definierten Begriffe verwendet.

Ein derartiger Verschluß ist aus der US - A - 3 847 313 bekannt. Die dort erwähnte Schwenktülle ist um einen exzentrisch sitzenden Rohrstutzen drehbar. Das Röhrchen der Schwenktülle kann infolge der Schwenkbewegung nach außen oder innen bewegt werden. In der einen Extremstellung verschwindet es vollständig innerhalb einer zur Betätigung dienenden Kappe. Dies ist die Schließstellung. In der anderen Extremstellung steht es maximal weit aus einer seitlichen Öffnung der Kappe vor. Dies ist die Gebrauchsstellung, in der Flüssigkeit durch die Schwenktülle abgegeben (ausgegossen oder ausgespritzt) werden kann.

Ein Ventil im Flüssigkeitsdurchlaß zur Schwenktülle wird so betätigt, daß es in Gebrauchsstellung offen und in Schließstellung geschlossen ist. Bei dem bekannten Verschluß ist zur Betätigung des Ventils eine zusätzliche Bewegung der Schwenktülle erforderlich, nämlich parallel zur Verschlußachse, so daß ein Stopfen, der an der oberen Wand des Röhrchens innen angebracht ist, in einen Rohrstutzen eingreifen und ihn verschließen kann und umgekehrt. Für diese zusätzliche Auf- und Abbewegung der Schwenktülle sind eine schraubenförmige Rampe am Stopfenboden und vom Kappenboden nach innen ragende Führungskurven erforderlich. Es sind also relativ viel Bestandteile für die Betätigung der Schwenktülle in zwei Richtungen erforderlich, was zu komplizierten Spritzteilen führt.

Bei der Betätigung tritt außer der unvermeidlichen Reibung durch die Drehbewegung von Kappe und Röhrchen noch Reibung in axialer Richtung (Röhrchen gegen Rohrstutzen) und Reibung an der schraubenförmigen Rampe auf, so daß der Verschluß sich nur unter erheblichem Kraftaufwand, von gebrechlichen Personen überhaupt nicht betätigen läßt.

Die für das Eindrücken und Eindrehen erforderliche Höhenabstimmung der Bestandteile wird wegen der Fülle der auftretenden Hähentoleranzen schwierig. Hierbei sind vier Teile zu berücksichtigen, nämlich Kappe, Röhrchen, Stopfen und Mündung.

Aus der US - A - 3 371 827 ist ein anderer Behälterverschluß mit Schwenktülle bekannt, bei dem die Schwenktülle nur in Drehrichtung verstellt zu werden braucht. Bei einer dortigen Ausführungsform gemaßden Figuren 9 bis 11 dieser Druckschrift läßt sich auch das freie äußere Ende der Schwenktülle absperren, und zwar von der Betätigungskappe selbst. In der Verschlußstellung sind sowohl das äußere Ende des Röhrchens als auch dessen inneres Ende abgesperrt. Das Röhrchen selbst ist gewinkelt, und sein in Gebrauchsstellung unterer Schenkel ist durch den Boden des Verschlußstopfens geführt, und in diesem Boden schwenkbar. Zum Mitnehmen des Röhrchens bei Drehung der Kappe dient ein an der Innenseite des Kappenbodens angebrachter Vorsprung.

Nachteilig ist hierbei Folgendes:

Das gebogene Röhrchen ist einteilig im Spritzguß aus Kunsststoff nur mit Hilfe einer komplizierten Form herstellbar.

Die Kappenwand wird beim Eindrücken des Verschlußstopfens und beim Zuschrauben der Kappe deformiert und damit zum Abdichten des Außenendes des Röhrchens untauglich.

Die Kappe behindert die Schwenkbewegung des Röhrchens auch dort wo keine Abdichtung erforderlich ist, nämlich während des Haupttseils der Schwenkbewegung.

Ein Steigrohr für Flüssigkeit läßt sich nicht anbringen.

Durch die vorliegende Erfindung soll ein Behälterverschluß mit einziehbarer Schwenktülle, der im Oberbegriff von Anspruch 1 genannten Art, geschaffen werden, bei dem die vielfältigen oben erwähnten Nachteile vermieden vermieden werden.

Diese Aufgabe wird durch die Erfindung gemäß Anspruch 1 gelöst.

Gegenüber der US - A - 3 847 313 ergeben sich wesentlich einfachere Spritzteile zur Betätigung der Schwenktülle, da die Schwenktülle nur in Schwenkrichtung von der Kappe mitgenommen zu werden braucht, während Bestandteile zum Anheben und Niederdrücken der Schwenktülle entfallen. Bei der Betätigung des Verschlusses nach der Erfindung tritt infolgedessen wesentlich weniger Reibung auf.

Gegenüber der US - A - 3 371 827 bietet die am Stopfen angebrachte Blende nach der Erfindung zunächst den Vorteil, daß das freie Ende des Röhrchens in Schließstellung einwandfrei abgedichtet wird, während es nach dieser Vorveröffentlichung an der Kappe nur anliegt ohne abgedichtet zu werden. Ein weiterer Vorteil liegt darin, daß die Passung zwischen dem Außenende des Röhrchens und der Blende beim Verschließen des Behälters nicht verändert wird, also eine einwandfreie Abdichtfunktion erhalten bleibt.

### Weiterbildungen der Erfindung

ergeben sich aus den Unteransprüchen.

Nach Anspruch 2 läßt sich zur zusätzlichen Abdichtung ein zwischen Hut und Rohrstutzen sitzendes weiteres Ventil schaffen, das ebenfalls bei der Schwenkbewegung der Schwenktülle betätigt wird.

Nach Anspruch 4 läßt sich die Blende, die zum Verschließen der seitlichen Öffnung der Kappe und zum Abdichten des Außenendes des Röhrchens dient, zusätzlich dazu ausnutzen, die Kappendrehung in mindestens einer Drehrichtung zu begrenzen.

In Öffnungsrichtung kann hierzu nach Anspruch 5 die eine Kante der Blende zusammen mit einem Vorsprung am Innern der Kappenwand dienen.

Nach Anspruch 6 läßt sich eine Originalitätssicherung schaffen, und nach Anspruch 7 läßt sie sich so ausgestalten, daß die hierzu erforderliche Kappe mit Abreißlasche in einem einfach gestalteten Spritzwerkzeug herstellbar ist.

Nach Anspruch 8 läßt sich der Stopfen beim Einsetzen in die Behältermündung in Drehrichtung positionieren, z.B. auf ein Flaschenetikett ausrichten.

Nach Anspruch 9 kann die Kappe in Schließstellung gegenüber einer Rippe verrastet werden, die an der Außenseite der Behältermündung vorgesehen ist.

Ausführungsbeispiele mit weiteren Merkmalen der Erfindung werden im folgenden anhand der Zeichnungen beschrieben.
- Figur 1: zeigt perspektivisch einen Verschluß mit einziehbarer Schwenktülle nach der Erfindung, angebracht auf einem Behälter.
- Figur 2: zeigt vergrößert und in Explosivdarstellung den Behälter und die Bestandteile des Verschlusses.
- Figur 3: ist ein Axialschnitt durch den in Figur 2 Mitte dargestellten Stopfen des Verschlusses.
- Figur 4: zeigt den Stopfen in Draufsicht.
- Figur 5: zeigt, gegenüber Figur 3 und 4 verkleinert, in Seitenansicht den Stopfen mit Schwenktülle.
- Figur 6: zeigt die in Figur 2 dargestellte Kappe von unten.
- Figur 7: zeigt die Kappe in axialem Schnitt nach Ebene VII - VII in Figur 6.
- Figur 8: ist ein Teil-Axialschnitt durch die Kappe nach Ebene VIII - VIII in Figur 6.
- Figur 9: ist ein Längsschnitt durch Behältermündung, Stopfen, Kappe und die voll ausgeschwenkte Schwenktülle, zeigt also die Gebrauchsstellung.
- Figur 10: ist ein Querschnitt nach Ebene X - X in Figur 9 also von oben auf den Stopfenboden gesehen; die Teile ebenfalls in Gebrauchsstellung.
- Figuren 11: bis 14 zeigen in gleicher Darstellung wie Figur 10 die relativen Lagen der Bestandteile bei verschiedenen Drehstellungen der Kappe und der Schwenktülle.
- Figur 15: zeigt im Längsschnitt eine abgewandelte Ausführungsform einer Schwenktülle.
- Figur 16: zeigt diese Schwenktülle in Draufsicht.
- Figur 17: ist eine Teil-Schnittdarstellung nach Ebene XVII in Figur 15.
- Figur 18: zeigt perspektivisch eine andere Ausführungsform des am Stopfen vorgesehenen Rohrstutzens.
- Figur 19: und 20 zeigen perspektivisch bzw. im Teil-Längsschnitt durch die Kappe einen Originalitätsverschluß.
- Figur 21: und 22 zeigen in ähnlichen Darstellungen eine andere Version eines Originalitätsverschlusses.

Begriffe wie "oben" und "unten" beziehen sich auf die Lage der Teile in einer lotrecht stehenden Mündung eines aufrecht stehenden Behälters. Begriffe wie "axial" beziehen sich auf die Achsen der Mündung und des Stopfens.

Alle Bestandteile des Behälterverschlusses werden aus Kunststoff hergestellt.

Figur 1 bis 4 zeigen einen Verschluß 1 mit Schwenktülle nach der Erfindung. An einem Behälter 4 ist eine Kappe 2 mit Kappenboden 2a und einer Kappenwand 2b, in der sich eine seitliche Öffnung 3 befindet, an einem Behälter 4 drehbar angebracht. Der Behälter ist vorzugsweise elastisch biegsam.

Figur 3 und 4 sowie Figur 2 Mitte zeigen einen Stopfen 5 mit Stopfenbo den 5a und einer von dort abwärts ragenden Stopfenwand 5b zum Einsetzen des Stopfens in die Behältermündung 10. Der Stopfen ist einteilig mit einem Rohrstutzen 6 aus relativ hartem Kunststoff gespritzt. Der Rohrstutzen sitzt weit außermittig und verläuft parallel zur Stopfenachse. Das untere Ende des Rohrstutzens 6 ist von einer Ringnut 5c umgeben. Der Rohrstutzen hat an seiner nach oben weisenden Seite einen achsparallelen Längsschlitz 7, der in einen Flüssigkeitskanal 6a im Innern des Rohrstutzens übergeht. Das obere Ende des Rohrstutzens kann auch geschlossen sein, wie es Figur 18 für einen Rohrstutzen 6′ zeigt.

Figur 2 zeigt ferner die als Ganzes mit 9 bezeichnete Schwenktülle, die einen kappenartigen Hut 9b aufweist, an dem radial ein Röhrchen 9a sitzt, dessen Flüssigkeitskanal 9c mit dem Innern des Hutes in Verbindung steht. Wie Figur 9 zeigt, sitzt der Hut nach der Montage auf dem Rohrstutzen 6. Er paßt drehbar abdichtend über den Rohrstutzen. Bei voll auswärts geschwenktem Röhrchen 9a steht dessen Flüssigkeitskanal 9c durch den Längschlitz 7 mit dem Flüssigkeitskanal 6a im Rohrstutzen 6 in Verbindung. Der Längsschlitz hat die Wirkung eines Hahnes: Bei einwärts geschwenktem Röhrchen 9a (Figur 11 bis 14) ist diese Verbindung abgesperrt, bei ganz herausgeschwenktem Röhrchen (Figur 10) ist sie offen.

Am Stopfenboden sitzt eine Blende 8, die als teilzylindrische Wand einteilig mit dem Stopfen ausgebildet ist und zur Stopfenachse 5d (Figur 9) konzentrisch ist. Sie dient zum Verschließen der seitlichen Öffnung 3 der Kappe in Schließstellung nach Figur 14. Die Blende hat noch andere Funktionen: Sie hat eine achsparallele, nach innen weisende Anschlagrippe 8a, die in Schließstellung als Anschlag für das Außenende des Röhrchens dient (Figur 14). Außerdem dient die Blende in dieser Lage zum Abdichten des Außenendes des Röhrchens 9a.

Der Rand des Stopfenbodens 5a ruht auf einer Lippe 11 oben an der Behältermündung 10. Vom Stopfenboden 5a ragt ein Rohrstutzen 13 nach unten. Auf ihn kann bei Bedarf ein Steigrohr für die abzugebende Flüssigkeit gesteckt werden.

Figur 6 zeigt, vergrößert, die Kappe 2 von unten. Man erkennt die seitliche Öffnung 3 in der Kappenwand 2b. Untere Schnappnocken 17 dienen zum Festhalten der Kappe 2 an der Behältermündung 10. Sie greifen unter einen Schnappring 16 an der Behältermündung und legen die Kappe am Behälter drehbar und gesichert gegen axiale Bewegungen fest. Obere Schnappnocken 18 dienen zum Festlegen des Stopfens 5 mit aufgesetzter Schwenktülle 9 innerhalb der Kappe 2. Nach dem Einrasten sitzt der Stopfen drehfest in der Behältermündung, wird also bei den Drehungen der Kappe 2 nicht mitgenommen. Durch die Wand 26 wird eine exakte Höhenmontage des Stopfens 5 mit der Schwenktülle 9 in der Kappe 2 möglich gemacht. Die Wand 26 überträgt die Axialkraft, die zum Einrasten des Stopfens in der Behältermündung 10 nötig ist, von der Kappe 2 auf den Stopfen 5.

Ein vom Kappenboden abstehender, längs einer Radialebene verlaufender flacher Anschlagsteg 25 (Figur 6 und 8) begrenzt die Drehbewegung der Kappe 2 in Gebrauchsstellung durch Anschlag an die Blende 8 und damit die Schwenkbewegung der Schwenktülle, wenn deren Röhrchen 9a vollständig ausgefahren ist. (Figur 10). In dieser Lage verläuft das Röhrchen etwa in Richtung einer Radialebene. Am Kappenboden setzt eine einwärts gerichtete zylindrische Wand 26 an, die jedoch nicht völlig in sich geschlossen ist, sondern, etwas versetzt gegenüber der seitlichen Öffnung 3 der Kappe, eine Öffnung hat, die durch zwei Kanten, die "Mitnahmekanten" 39 und 40 begrenzt ist. Die Wand 26 dient zum Mitnehmen des Röhrchens 9a in der einen oder anderen Drehrichtung und damit zum Auswärtsschwenken des Röhrchens in Gebrauchsstellung (Figur 10) und zum Einwärtsschwenken in Schließstellung (Figur 14), soweit die Drehbewegung nicht durch Anschläge begrenzt ist.

An der Innenseite der Kappenwand 2b ist ein flacher Positioniersteg 24 (Figur 8) vorgesehen, der beim Einsetzen des Stopfens 5 zusammen mit der Kappe zum Positionieren des Stopfens in Drehrichtung dient, nämlich durch Anschlag an eine Rippe 23 an der Behältermündung 10 (Figur 2). Hierdurch kann der Stopfen z. B. auf ein Flaschenetikett od. dgl. ausgerichtet werden. Durch einen in der Kappe vorgesehenen kurzen Raststeg 27 (Figur 6) kann die Kappe in Schließstellung gegenüber der Rippe 23 an der Mündung verrastet werden.

Die Figuren 10 bis 14 zeigen im Querschnitt nach Ebene X - X in Figur 9 die Lage der Teile in verschiedenen Schwenkstellungen. Figur 10 zeigt die Gebrauchsstellung bei voll ausgeschwenktem Röhrchen 9a entsprechend Figur 9, in der Behälterinhalt ausgegeben werden kann. Beim Drehen der Kappe 2 im Uhrzeigersinne aus der Lage nach Figur 10 bis in die nach Figur 12 nimmt der Rand 35 der seitlichen Öffnung 3 der Kappe das Röhrchen 9a im Uhrzeigersinne mit. Danach wird das Röhrchen bis in die Schließstellung nach Figur 14 von einer Kante der zylindrischen Wand 26 mitgenommen, der im Anspruch 1 erwähnten "zweiten Mitnahmekante" 40, nämlich dann, wenn es ganz aus der seitlichen Öffnung 3 der Kappe einwärts zurückgezogen ist und infolgedessen vom Rand 35 der Öffnung 3 nicht mehr mitgenommen werden kann. In der Schließstellung nach Figur 14 wird das Außenende 9a des Röhrchens gegenüber der Innenwandung der Blende 8 abgedichtet. Die Anschlagrippe 8a der Blende begrenzt die Bewegung des Röhrchens und damit auch die Drehung der Kappe 2 gegenüber der Behältermündung.

Beim Hereinschwenken des Röhrchens aus der Lage nach Figur 10 im Uhrzeigersinne wird zunächst dessen Flüssigkeitskanal 9c gegenüber dem Längsschlitz 7 im Rohrstutzen 6 abgesperrt. Damit ist das innere Ende des Röhrchens 9a abgedichtet. Erst später, in der Lage nach Figur 14, wird auch dessen äußeres Ende, und zwar gegenüber der Blende 8, abgesperrt.

Zum Bewegen des Röhrchens 9a in Gegenrichtung aus der Lage der Figur 14 heraus in die nach Figur 10 dient die "erste Mitnahmekante" 39 der zylindrischen Wand 26. Beim Schwenken der Kappe entgegen dem Uhrzeigersinn legt sich die Mitnahmekante 39 an die Seitenwand des Röhrchens 9a, schwenkt das Röhrchen zunächst aus seiner Abdichtungsstellung gegenüber der Blende 8 heraus und dann weiter entgegen dem Uhrzeigersinne, so daß es nach einiger Schwenkbewegung aus der seitlichen Öffnung 3 der Kappe 2 heraustritt und schließlich in die Lage nach Figur 10 kommt, in der es maximal weit vorsteht und wieder ein durchgehender Flüssigkeitskanal entsprechend Figur 9 gebildet ist. Die Drehung der Kappe 2 entgegen dem Uhrzeigersinn wird durch Anschlag des Anschlagsteges 25 der Kappe an der einen Kante der Blende 8 begrenzt, wie es Figur 10 zeigt.

Bei einer Ausführungsform nach Figur 15 bis 17 ist zur zusätzlichen Abdichtung in Schließstellung im Innern des Hutes 9b konzentrisch ein Hohlzylinder 42 vorgesehen, der nach der Montage in den Flüssigkeitskanal 6a des Rohrstutzens unter Abdichtung eingreift. In seinem unteren Teil hat der Hohlzylinder 42 als Flüssigkeitsdurchlass einen Längsschlitz 44, dessen Breite der des Längsschlitzes 7 im Rohrstutzen 6 entspricht (Figur 4). In Gebrauchsstellung nach Figur 10 sorgt der Längsschlitz 44 für einen unbehinderten Flüssigkeitsdurchlaß zwischen den Flüssigkeitskanälen 6a und 9c. In den Lagen nach Figur 12 bis 14 sperrt die Wand des Hohlzylinders 42 diesen Flüssigkeitsdurchlaß ab und dient somit zu einer zusätzlichen Abdichtung des inneren Endes des Röhrchens 9a.

Zur Bildung eines Originalitätsverschlusses kann nach Figur 19 und 20 die seitliche Öffnung 3 der Kappe durch eine einteilig angeformte Abreißlasche 46 verschlossen sein. Sie ist über stegartige Sollbruchstellen 48 mit den Rändern 3a der Öffnung 3 verbunden.

Die Figuren 21 und 22 zeigen eine andere Ausführungsform eines Originalitätsverschlusses. Die dort gezeigte Abreißlasche verläuft parallel zur Achse der Kappe 2 und ist breiter als die Öffnung 3. Sie steht über Sollbruchstellen mit der Kappenwand 2b in Verbindung. Diese Ausführungsform hat den Vorteil, daß Kappe und Abreißlasche ohne Zusatzbewegung der Spritzform entformt werden können.

## Patentansprüche

1. Behälterverschluß aus Kunststoff mit einziehbarer Schwenktülle (9) und folgenden Bestandteilen:
a) ein Verschlußstopfen (5), der drehfest in die Behältermündung einsetzbar ist,
b) ein am Stopfenboden exzentrisch angeordneter, nach oben vorstehender Rohrstutzen (6), dessen Innenkanal den Stopfenboden durchdringt,
c) ein den Rohrstutzen unter Abdichtung übergreifender und auf ihm drehbarer Hut (9b), der gemeinsam mit einem von ihm quer zu seiner Drehachse abstehenden Röhrchen (9a) die Schwenktülle bildet,
d) ein durchgehender Flüssigkeitskanal in Hut und Röhrchen,
e) eine Dichtvorrichtung zwischen Rohrstutzen (6) und Hut (9b),
f) eine Kappe (2), die den Verschlußstopfen und die Behältermündung in axialer Richtung arretierend übergreift, gegenüber dem Verschlußstopfen drehbar ist und eine seitliche Öffnung (3) hat, die zum Durchführen des Röhrchens (9a) in seine Gebrauchsstellung dient und deren einer Rand (35) zum Mitmnehmen des Röhrchens aus der Gebrauchsstellung heraus dient,
g) eine vom Stopfenboden (5a) aufwärts stehende Blende (8) zum Verschließen der seitlichen Öffnung bei eingeschwenkter Schwenktülle (9),
h) eine am Kappenboden (2a) sitzende und gegen den Stopfenboden (5a) ragende, konzentrisch zur Kappenachse verlaufende Wand (26) mit einer diese am Umfang begrenzenden ersten Mitnahmekante (39) zum Hinausschwenken des Röhrchens (9a) in seine Gebrauchslage,
**gekennzeichnet** durch folgende Merkmale:
i) ein Längsschlitz (7) in der Wand des Rohrstutzens (6) bildet zusammen mit dem einwärtigen Ende des Flüssigkeitskanals (9c) des Röhrchens (9a) einen Hahn,
j) die Blende (8) ist teilzylindrisch, hat an ihrer Innenwand einen Vorsprung (Anschlagrippe 8a) als Anschlag für das freie Ende des Röhrchens und damit zur Begrenzung der Einschwenkbewegung des Röhrchens und dient auch zum Abdichten des eingeschwenkten freien Endes des Röhrchens (9a),
k) die vom Kappenboden gegen den Stopfenboden ragende Wand (26) hat die Form einer bis auf eine Unterbrechung geschlossenen Zylinderwandung, deren Außendurchmesser etwas geringer ist als der Innendurchmesser der Blende (8),
l) eine an der Wand (26) vorgesehene zweite Mitnahmekante (40) zum Einschwenken des Röhrchens gegen Ende der Einschenkbewegung bis hinter die Blende in seine definierte Verstaustellung.

2. Behälterverschluß nach Anspruch 1, dadurch **gekennzeichnet**, daß am Boden des Hutes (9b) zur zusätzlichen Abdichtung des inneren Endes des Röhrchens (9a) bei voll eingeschwenkter Schwenktülle, ein Hohlzylinder (42) angebracht ist, der konzentrisch und flüssigkeitsdicht in einen Flüssigkeitskanal im Innern des Rohrstutzes (6) paßt und einen Längsschlitz (44) hat, der dem des Röhrchens (9a) zugekehrt ist.

3. Behälterverschluß nach Anspruch 1, dadurch **gekennzeichnet**, daß die Unterbrechung sich zwischen den beiden Mitnahmekanten (39, 40) und annähernd gegenüber der seitlichen Öffnung (3) der Kappenwand (2b) befindet.

4. Behälterverschluß nach Anspruch 1, dadurch **gekennzeichnet**, daß die Blende (8) zur Begrenzung der Kappendrehung zumindest bei Erreichen der Gebrauchsstellung dient.

5. Behälterverschluß nach Anspruch 4, dadurch **gekennzeichnet,** daß ein im Innern der Kappenwand (2b) angeordneter Vorsprung (Anschlagrippe 25) gemeinsam mit der einen Kante der Blende (8) einen Anschlag zur Beendigung der Kappendrehung nach dem Hinausschwenken des Röhrchens (9a) bildet.

6. Behälterverschluß nach Anspruch 1, dadurch **gekennzeichnet,** daß die seitliche Öffnung (3) der Kappe (2) vor Gebrauch zur Originalitätssicherung durch eine einteilig angeformte Abreißlasche (46, 50) geschlossen ist.

7. Behälterverschluß nach Anspruch 6, dadurch **gekennzeichnet,** daß die Abreißlasche parallel zur Kappenachse verläuft.

8. Behälterverschluß nach Anspruch 1, **gekennzeichnet** durch folgende Merkmale:
a) an der Innenseite der Kappenwand (2b) ist ein achsparalleler Positioniersteg (24) vorgesehen,
b) an der Außenseite der Behältermündung (10) ist eine achsparallele Rippe (23) vorgesehen,
c) der Positioniersteg dient zum Ausrichten des Verschlußstopfens (5) beim Einsetzen in die Behältermündung auf eine definierte Umfangsposition.

9. Behälterverschluß nach Anspruch 8, dadurch **gekennzeichnet**, daß an der Innenseite der Kappenwand (2b) ein Raststeg (27) vorgesehen ist, der beim Erreichen der Schließstellung der Kappe über das obere Ende der Rippe (23) an der Behältermündung schnappt.

## Claims

1. Container closure of plastics material with a retractable turnspout (9) and the following components:
a) a closure stopper (5) which may be rotationally fixedly inserted in the container mouth,
b) a socket (6) which projects upwardly and is eccentrically arranged on the stopper base and whose internal passage passes through the stopper base,
c) a cap (9b) which sealingly engages over the socket and is rotatable on it and which together with a tube (9a) projecting from it transverse to its axis of rotation forms the turnspout,
d) a continuous liquid passage in the cap and tube,
e) a sealing device between the socket (6) and cap (9b),
f) a lid (2) which lockingly engages over the closure plug and the container mouth in the axial direction, is rotatable with respect to the closure plug and has a lateral opening (3) which serves to guide the tube into its use position and one edge (35) of which serves to move the tube out of the use position,
g) a shield (8) upstanding from the stopper base (5a) for closing the lateral opening when the turnspout (9) is pivoted inwardly,
h) a wall (26), which is disposed on the lid base (2a) and projects towards the stopper base (5a) and extends concentrically to the lid axis, with a first carrier edge (39), which defines it at the periphery, for pivoting the tube (9a) outwardly into its use position,
characterised by the following features:
i) an elongate slit (7) in the wall of the socket (6) forms, together with the inward end of the liquid passage (9c) in the tube (9a), a valve,
j) the shield (8) is part-cylindrical, has on its inner wall a projection (abutment rib 8a) as an abutment for the free end of the tube and thus serves to limit the inward pivotal movement of the tube and also to seal the inwardly pivoted free end of the tube (9a),
k) the wall (26) extending from the lid base towards the stopper base has the shape of a closed cylinder wall with the exception of an interruption, the external diameter of which is somewhat less than the internal diameter of the shield (8),
l) a second carrier edge (40) provided on the wall (26) for pivoting the tube inwardly towards the end of the inward pivotal movement to behind the shield into its defined storage position.

2. Container closure as claimed in claim 1, characterised in that mounted on the base of the cap (9b) for the purpose of additionally sealing the inner end of the tube (9a) when the turnspout is fully pivoted inwardly there is a hollow cylinder (42) which fits concentrically and in a liquid-tight manner into a liquid passage in the interior of the socket (6) and has an elongate slit (44) which faces that in the tube (9a).

3. Container closure as claimed in claim 1, characterised in that the interruption is situated between the two carrier edges (39,40) and approximately opposite the lateral opening (3) in the lid wall (2b).

4. Container closure as claimed in claim 1, characterised in that the shield (8) serves to limit rotation of the lid, at least on reaching the use position.

5. Container closure as claimed in claim 4, characterised in that a projection (abutment rib 25) arranged in the interior of the lid wall (2b) forms, together with the one edge of the shield (8), an abutment for terminating the rotation of the lid after pivoting the tube (9a) outwardly.

6. Container closure as claimed in claim 1, characterised in that the lateral opening (3) in the lid (2) is closed prior to use by an integrally formed tear-off strip (46,50) for the purpose of tamper indication.

7. Container closure as claimed in claim 6, characterised in that the tear-off strip extends parallel to the lid axis.

8. Container closure as claimed in claim 1, characterised by the following features:
a) a positioning web (24) parallel to the axis is provided on the inner side of the lid wall (2b),
b) provided on the outer side of the container mouth (10) is a rib (23) parallel to the axis,
c) the positioning web serves to align the closure plug (5) to a defined peripheral position on insertion into the container mouth.

9. Container closure as claimed in claim 8, characterised in that provided on the inner side of the lid wall (2b) there is a locking web (27) which snaps over the upper end of the rib (23) on the container mouth on reaching the closed position of the lid.

## Revendications

1. Fermeture de réceptacle en matière plastique, munie d'un bec pivotant rétractible (9) et des éléments constitutifs suivants :
a) un bouchon obturateur (5) pouvant être inséré dans le goulot du réceptac1e, avec verrouillage rotatif,
b) un embout tubulaire (6) saillant vers le haut, disposé excentriquement au fond du bouchon, et dont le canal interne traverse le fond du bouchon,
c) une coiffe (9b) emprisonnant par-dessus de manière étanche l'embout tubulaire, sur lequel elle peut tourner, et formant le bec pivotant associativement à un petit tube (9a) qui en fait saillie, transversalement par rapport à son axe de rotation,
d) un canal ininterrompu à liquide, ménagé dans la coiffe et dans le petit tube,
e) un dispositif d'étanchement entre l'embout tubulaire (6) et la coiffe (9b),
f) un capuchon (2) qui emprisonne par-dessus le bouchon obturateur et le goulot du réceptacle, avec effet d'arrêt dans le sens axial, qui peut tourner par rapport au bouchon obturateur et est percé d'une ouverture latérale (3) servant à guider le petit tube (9a) à sa position d'utilisation, et dont l'un (35) des bords sert à entraîner le petit tube à l'écart de la position d'utilisation,
g) un diaphragme (8) se dressant vers le haut à partir du fond (5a) du bouchon, en vue d'obturer l'ouverture latérale lorsque le bec pivotant (9) est rentré par pivotement,
h) une paroi (26) qui repose sur le fond (2a) du capuchon, dépasse en direction du fond (5a) du bouchon, s'étend concentriquement par rapport à l'axe du capuchon et est munie d'une première arête d'entraînement (39) la délimitant sur le pourtour, en vue du pivotement sortant du petit tube (9a) jusqu'à sa position d'utilisation,
caractérisée par les particularités suivantes :
i) une fente longitudinale (7), ménagée dans la paroi de l'embout tubulaire (6), forme un robinet associativement à l'extrémité intérieure du canal (9c) à liquide du petit tube (9a),
j) le diaphragme (8) est partiellement cylindrique, possède, sur sa paroi interne, une protubérance (nervure de butée 8a) faisant office de butée pour l'extrémité libre du petit tube, et donc pour limiter le pivotement rentrant du petit tube, et sert également à assurer l'étanchéité de l'extrémité libre du petit tube (9a) rentrée par pivotement,
k) la paroi (26), saillant du fond du capuchon vers le fond du bouchon, revêt la forme d'une paroi cylindrique fermée à l'exception d'une discontinuité, et dont le diamètre externe est légèrement plus petit que le diamètre interne du diaphragme (8),
l) une seconde arête d'entraînement (40) prévue sur la paroi (26) en vue du pivotement rentrant du petit tube, vers la fin du pivotement rentrant jusque derrière le diaphragme, à sa position d' effacement bien définie.

2. Fermeture de réceptacle, selon la revendication 1, caractérisée par le fait qu'un cylindre creux (42), ménagé au fond de la coiffe (9b) en vue de l'étanchement supplémentaire de l'extrémité intérieure du petit tube (9a) lorsque le bec pivotant est intégralement rentré par pivotement, s'adapte concentriquement et avec étanchéité aux fluides dans un canal à liquide ménagé à l'intérieur de l'embout tubulaire (6), et présente une fente longitudinale (44) tournée vers celle du petit tube (9a).

3. Fermeture de réceptacle, selon la revendication 1, caractérisée par le fait que la discontinuité se trouve entre les deux arêtes d'entraînement (39, 40), et approximativement en vis-à-vis de l'ouverture latérale (3) de la paroi (2b) du capuchon.

4. Fermeture de réceptacle, selon la revendication 1, caractérisée par le fait que le diaphragme (8) sert à limiter la rotation du capuchon, au moins lorsque la position d'utilisation est atteinte.

5. Fermeture de réceptacle, selon la revendication 4, caractérisée par le fait qu'une protubérance (nervure de butée (25) disposée à l'intérieur de la paroi (2b) du capuchon forme, associativement à l'une des arêtes du diaphragme (8), une butée pour mettre fin à la rotation du capuchon après le pivotement sortant du petit tube (9a).

6. Fermeture de réceptacle, selon la revendication 1, caractérisée par le fait que l'ouverture latérale (3) du capuchon (2) est obturée avant usage, en vue d'assurer le caractère originel , par une patte arrachable (46, 50) venue solidairement de moulage d'une seule pièce.

7. Fermeture de réceptacle, selon la revendication 6, caractérisée par le fait que la patte arrachable s'étend parallèlement à l'axe du capuchon.

8. Fermeture de réceptacle, selon la revendication 1, caractérisée par les particularités suivantes :
a) une membrure de positionnement (24) à parallélisme axial est prévue à la face interne de la paroi (2b) du capuchon,
b) une nervure (23) à parallélisme axial est prévue à la face externe du goulot (10) du réceptacle,
c) la membrure de positionnement sert à orienter le bouchon obturateur (5) sur une position périphérique bien définie lors de l'insertion dans le goulot du réceptacle.

9. Fermeture de réceptacle, selon la revendication 8, caractérisée par le fait qu'une membrure encliquetable (27), prévue à la face interne de la paroi (2b) du capuchon, s'encliquette au-dessus de l'extrémité supérieure de la nervure (23) solidaire du goulot du réceptacle lorsque la position de fermeture dudit capuchon est atteinte.
